# FASCICULE DE BREVET EUROPEEN

(11) **EP 2 490 981 B1**
(45) Date de publication et mention de la délivrance du brevet: **04.12.2013**
(21) Numéro de dépôt: 10776173.6
(22) Date de dépôt: 22.10.2010
(51) Int. Cl.: B66F 17/00, B66F 9/12

(54) **FOURCHE POUR ENGIN DE MANUTENTION**
GABEL FÜR EIN HEBE- UND FÖRDERGERÄT
FORK FOR HANDLING EQUIPMENT

(30) Priorité: 23.10.2009 FR 0957461
(43) Date de publication de la demande: 29.08.2012
(73) Titulaire: Eitl, 86210 Vouneuil Sur Vienne (FR)
(72) Inventeur: ISSARTEL, Eric, F-86210 VOUNEUIL SUR VIENNE (FR)
(74) Mandataire: Grosse, Wolf-Dietrich Rüdiger
(86) Numéro de dépôt international: PCT/IB2010/054791
(87) Numéro de publication internationale: WO 2011/048576

(56) Documents cités:
- EP-A1- 0 192 994
- DE-U1-202005 009 537
- GB-A- 1 107 983
- US-A- 3 039 635

## Description

### Domaine technique

La présente invention se rapporte à une fourche pour engin de manutention, notamment pour chariot élévateur, et à un engin de manutention pourvu d'une telle fourche.

### Art antérieur

Un chariot élévateur est un engin de manutention destiné au transfert de charges, et en particulier de palettes, notamment dans les usines ou les halls de stockage. Un chariot élévateur permet en particulier de gerber des palettes, c'est-à-dire de les empiler les unes sur les autres puis, autant que de besoin, de dégerber ces palettes. Classiquement, le dégerbage d'une palette comporte les opérations suivantes :
- élévation du porte-charge de manière à disposer les bras horizontaux des fourches en regard des entrées de la palette ;
- avancement du chariot élévateur vers la palette afin d'introduire lesdits bras de fourche dans lesdites entrées ;
- élévation du porte-charge afin que la palette repose sur lesdits bras de fourche ;
- recul du chariot élévateur afin de dégager la palette ; et
- descente du porte-charge.

Le parfait positionnement des bras de fourche horizontaux en regard des entrées de la palette est nécessaire pour éviter que, lors de l'avancement du chariot élévateur, les fourches ne viennent pousser la palette, rendant ainsi plus délicat son dégerbage ultérieur.

Une erreur de positionnement peut également conduire à un endommagement des marchandises stockées sur la palette, notamment par percement de leur conditionnement. Les pertes financières qui en résultent peuvent être importantes, notamment lorsque ces marchandises sont des produits finis.

Il existe donc un besoin pour un engin de manutention permettant de répondre, au moins partiellement, aux problèmes susmentionnés.

Le US 3039635 A décrit une fourche d'engin de manutention selon le preambule de la revendication 1.

### Résumé de l'invention

L'invention propose une fourche d'engin de manutention, notamment de chariot élévateur, comportant :
- un bras de fourche s'étendant selon un axe de bras, et
- une gâchette montée mobile à rotation sur ledit bras de fourche entre des positions passive et active, la gâchette comportant une extrémité distale de gâchette définissant, dans la position passive, une extrémité distale de ladite fourche, et la gâchette étant configurée de manière qu'une poussée exercée sur ladite extrémité distale de gâchette, suivant l'axe de bras et vers ledit bras de fourche, provoque un basculement de ladite gâchette depuis la position passive jusqu'à la position active.

Comme on le verra plus en détail dans la suite de la description, le basculement de la gâchette permet de signaler la présence d'un obstacle s'opposant à l'avancement de la fourche, et donc de signaler un mauvais positionnement vertical de cette fourche.

La forme et les dimensions de la fourche ne sont pas limitatives. De préférence cependant, elles correspondent aux normes imposées pour la manutention de palettes, et en particulier de palettes dites "Europe" ou "ISO" (120 cm / 80 cm NF EN 445, ISO 8611, NF EN 13698, NF EN 13382).

De préférence, dans la position passive, la gâchette ne fait pas saillie radialement, par rapport à l'axe de bras, au-delà du bras de fourche. Autrement dit, si on prolonge virtuellement la face extérieure du bras de fourche vers l'extrémité distale de la fourche de manière à définir une enveloppe, la gâchette est disposée à l'intérieur de cette enveloppe. Avantageusement, elle n'entrave donc pas l'utilisation normale de la fourche. De préférence, la gâchette est conformée de manière que, dans la position passive, la forme générale de l'ensemble constitué par le bras de fourche et la gâchette soit celle d'un bras de fourche du même type non pourvu de gâchette.

Dans la position passive, la gâchette peut être sensiblement horizontale après montage de ladite fourche sur un engin de manutention.

Pour éviter qu'elle ne quitte la position passive de manière inopportune, la gâchette est de préférence maintenue en position passive en l'absence de ladite poussée, par exemple par friction et/ou électromagnétisme et/ou au moyen d'une attache ou d'un lien et/ou par collage et/ou par son poids ou par un contrepoids et/ou par un organe élastique, par exemple un ressort spiralé ou une lame ressort. La position passive correspond de préférence à une position d'équilibre stable.

La poussée provoquant le basculement de la gâchette depuis la position passive jusqu'à la position active peut générer sur la gâchette un moment dont le bras de levier est, dans la position passive, supérieur à 1 mm, de préférence supérieur à 5 mm et/ou inférieur à 30 mm, inférieur à 20 mm, inférieur à 15 mm, voire inférieur à 10 mm.

De préférence encore, une poussée supérieure à 100 N, de préférence supérieure à 50 N, de préférence supérieure à 10 N est suffisante pour provoquer ledit basculement.

Le basculement depuis la position passive jusqu'à la position active peut conduire l'extrémité distale de la gâchette au-dessus ou en dessous du plan horizontal médian du bras de fourche.

La position active peut être écartée angulairement de la position passive, en valeur absolue, de plus de 45°, de plus de 60°, de plus de 80°.

L'écartement angulaire entre la position active et la position passive peut être sensiblement de 90°, notamment lorsque l'extrémité distale de la gâchette bascule en dessous du plan horizontal médian du bras de fourche.

Un écartement angulaire α inférieur à 90° peut permettre à la gâchette d'être en déséquilibre dans la position active lorsque la poussée cesse, notamment lorsque l'extrémité distale de la gâchette bascule au-dessus du plan horizontal médian du bras de fourche. La gâchette peut ainsi avoir tendance à retomber, sous l'effet de son propre poids, vers la position passive (voir par exemple la figure 5).

De préférence, la fourche comporte des butées empêchant la poursuite de la rotation de la gâchette au-delà des positions passive et active. Ces butées peuvent notamment résulter de la forme du bras de fourche.

De préférence, l'axe de rotation de la gâchette sur le bras de fourche est perpendiculaire à l'axe de bras, c'est-à-dire que des plans normaux à ces axes se coupent à angle droit. Ces axes peuvent être ou ne pas être coplanaires. Cependant, pour créer le bras de levier nécessaire pour que la poussée suivant l'axe de bras fasse basculer la gâchette de la position passive vers la position active, la droite passant par l'extrémité distale de la gâchette et parallèle à l'axe de bras ne doit pas être coplanaire à l'axe de rotation de la gâchette.

Pour faciliter le basculement, l'extrémité distale de la gâchette peut présenter, dans un plan de coupe vertical, un profil arrondi et/ou comporter un revêtement anti-friction et/ou être pourvue d'au moins un rouleau, de préférence monté à rotation libre autour d'un axe de rouleau, de préférence parallèle à l'axe de rotation de la gâchette sur le bras de fourche.

On peut distinguer une partie distale de la gâchette, s'étendant depuis l'extrémité distale de la gâchette jusqu'à l'axe de rotation de la gâchette, et une partie proximale de la gâchette s'étendant depuis cet axe de rotation jusqu'à une extrémité proximale de la gâchette. La partie distale de la gâchette peut présenter une épaisseur maximale supérieure à 1 cm, supérieure à 1,5 cm et/ou inférieure à 7 cm, inférieure à 5 cm, inférieure à 4 cm, inférieure à 3 cm et/ou une largeur maximale supérieure à 2 cm, supérieure à 5 cm, supérieure à 7 cm et/ou inférieure à 15 cm et/ou une longueur maximale supérieure à 5 cm et/ou inférieure à 40 cm, inférieure à 30 cm, inférieure à 20 cm, inférieure à 10 cm.

L'extrémité distale de la gâchette peut présenter la même largeur maximale et/ou la même épaisseur maximale que le bras de fourche. L'épaisseur et/ou la largeur de l'extrémité distale de la gâchette peuvent être sensiblement constantes. Dans un mode de réalisation, au moins à proximité de l'axe de rotation de la gâchette, la section transversale de la partie distale de la gâchette est sensiblement identique à celle du bras de fourche. De préférence, l'extrémité distale de la gâchette s'étend sensiblement dans le prolongement du bras de fourche. Par exemple avec un bras de fourche de section transversale rectangulaire, l'extrémité distale de la gâchette présente des faces latérales, supérieure et inférieure coplanaires avec les faces correspondantes du bras de fourche, au moins à proximité de l'axe de rotation de la gâchette.

L'utilisation d'un contrepoids et/ou d'un organe élastique pour maintenir en position passive la gâchette en l'absence de ladite poussée permet avantageusement de ramener en position passive la gâchette après cessation de ladite poussée, sans intervention humaine à cet effet.

Lorsque la gâchette est agencée pour que ladite poussée fasse basculer la partie distale de la gâchette vers le bas, la partie proximale de la gâchette peut notamment former un contrepoids générant un moment de rappel vers la position passive supérieur au moment généré par le poids de la partie distale de la gâchette, tendant à l'amener vers la position active. Après activation de la gâchette, le retour en position passive est alors immédiat et ne requiert aucune intervention humaine. Le nombre de pièces de la fourche est également avantageusement très faible.

La gâchette peut être montée à rotation libre sur le bras de fourche. La rotation peut être également entravée par un organe élastique, par exemple un ressort, tendant, comme le contrepoids mentionné ci-dessus, à ramener en permanence la gâchette en position passive.

La gâchette peut être en un matériau identique ou différent de celui du bras de fourche, par exemple en acier ou en un alliage anti-étincelles pour les usages en atmosphère inflammable.

De préférence, la surface de la projection normale de la gâchette suivant l'axe de bras dans la position active est au moins deux fois, au moins trois fois, au moins cinq fois, voire au moins dix fois supérieure à la surface de ladite projection normale dans la position passive. Un écart angulaire d'environ 90° entre les positions passive et active permet, dans un mode de réalisation, de maximiser le rapport entre ces deux surfaces de projection.

Comme on le verra plus en détail dans la suite de la description, la gâchette présente ainsi une surface frontale réduite dans la position passive, facilitant la pénétration dans les entrées des palettes et présente, dans la position active, une surface frontale élevée limitant le risque de perforation des marchandises. En outre, l'augmentation de la résistance à l'avancement de la fourche dans la position active peut servir de signal d'une erreur de positionnement vertical de la fourche.

La gâchette peut comporter une face qui, dans la position active, définit une surface frontale à l'extrémité distale du bras de fourche. Cette face peut être en particulier une face qui, dans la position passive, constitue une face inférieure ou supérieure d'une plaque. La surface de cette face peut être supérieure à 10 cm², supérieure à 15 cm², supérieure à 20 cm², voire supérieure à 30 cm², supérieure à 40 cm², voire supérieure à 50 cm². Une telle configuration permet avantageusement d'augmenter considérablement la projection normale de la gâchette suivant l'axe de bras lors du basculement en position active.

Dans un mode de réalisation, la fourche ne comporte aucun détecteur spécifique du basculement de la gâchette, et en particulier aucun détecteur électrique. De préférence encore, le bras de fourche, voire la fourche, ne comporte aucun organe électrique. La gâchette constitue dès lors un moyen mécaniquement simple, fiable et qui peut être utilisé dans un environnement quelconque, notamment dans un environnement explosif ou pour les usages en atmosphère inflammable.

Dans un mode de réalisation, le bras de fourche peut comporter un détecteur spécifique du basculement de la gâchette. En particulier, il peut comporter une jauge de contrainte disposée de manière à être comprimée lors du basculement en positon active et/ou un contacteur disposé de manière à changer de position lors dudit basculement. Le détecteur peut être connecté électriquement à un contrôleur capable d'interpréter l'information fournie par ledit détecteur et d'agir en conséquence, notamment pour avertir l'utilisateur de l'engin de manutention et/ou modifier le fonctionnement de l'engin de manutention, par exemple en en stoppant l'avancement. En particulier, le contrôleur peut être apte à allumer un voyant lumineux et/ou à émettre un signal sonore.

De préférence, la fourche et/ou le chariot comporte un lecteur apte à lire à distance un marqueur rendu lisible lors dudit basculement. Le lecteur peut être, par exemple, un lecteur de code à barres. Le marqueur peut être un code à barres ou un code RFID disposé sur la face inférieure de la gâchette de manière à ce que, lorsque la gâchette bascule, ledit marqueur entre dans le champ de lecture dudit lecteur. La disposition du marqueur sur la face inférieure de la gâchette permet avantageusement de protéger le marqueur dans la position passive.

La gâchette peut être montée directement sur le bras de fourche ou par l'intermédiaire d'un support fixé rigidement sur le bras de fourche. L'invention concerne aussi un support sur lequel est monté en rotation une gâchette et pouvant être fixé rigidement sur un bras d'une fourche de manière à constituer une fourche selon l'invention.

Le support peut en particulier présenter la forme d'un fourreau dans lequel un bras de fourche peut être introduit. De préférence, le fourreau présente une forme sensiblement complémentaire à celle du bras de fourche sur lequel il est fixé, de manière à limiter le jeu. Par exemple, le fourreau peut présenter la forme des fourreaux utilisés classiquement pour fixer des rallonges de fourche. Le support peut présenter un fond, ou plus généralement une butée, permettant de définir précisément la position du support selon l'axe de bras.

Tous les moyens de fixation du support sur le bras de fourche peuvent être envisagés. De préférence, ladite gâchette comporte un corps et un rouleau monté à rotation libre sur ledit corps, ledit rouleau définissant l'extrémité distale de ladite fourche.

L'invention concerne également un engin de manutention comportant au moins une fourche selon l'invention.

L'engin de manutention peut être choisi parmi tous les engins de manutention comportant une ou plusieurs fourches. En particulier, il peut être choisi parmi un chariot élévateur, frontal ou latéral, un gerbeur, un transpalette, et un engin à bras télescopique. L'engin de manutention peut être manuel ou non, voire mixte.

Dans un mode de réalisation, toutes les fourches de l'engin de manutention sont conformes à l'invention. Le nombre de fourches peut être en particulier de deux.

L'invention concerne également un procédé de manutention d'une charge au moyen d'un engin de manutention selon l'invention, la charge étant pourvue d'au moins une entrée configurée pour qu'un bras de fourche dudit engin de manutention puisse y être introduit, le nombre d'entrées étant supérieur ou égal au nombre de fourches.

L'invention concerne enfin un procédé de détection d'une erreur de positionnement vertical d'un bras de fourche d'un engin de manutention, en particulier d'un chariot élévateur, procédé dans lequel on détecte un changement de position d'une gâchette montée à l'extrémité libre dudit bras de fourche, mobile à rotation par rapport audit bras de fourche et apte à basculer sous l'effet d'une poussée exercée suivant l'axe dudit bras de fourche vers l'arrière de l'engin de manutention.

### Définitions

Les termes « vertical », « horizontal », « haut », « bas », « supérieur » et « inférieur » sont définis par rapport à une situation dans laquelle le bras de fourche est sensiblement à l'horizontale, ce qui constitue la position la plus courante du bras de fourche en service.

Les extrémités « distale » et « proximale » d'un organe correspondent aux extrémités la plus éloignée et la plus proche de la base de la fourche, respectivement.

Sauf indication contraire, par "comportant un", il y a lieu de comprendre "comportant au moins un".

### Brève description des figures

D'autres caractéristiques et avantages de l'invention apparaîtront encore à la lecture de la description qui va suivre et à l'examen du dessin annexé dans lequel :
- la figure 1 représente en perspective un exemple de chariot élévateur ;
- les figures 2, 4 et 5 représentent schématiquement, en perspective pour la figure 2 et en coupe verticale médiane pour les figures 4 et 5, des exemples d'un détail d'une fourche selon l'invention, en position passive et, pour les figures 4 et 5, en trait interrompu, en position active ;
- les figures 3a à 3c représentent différentes positions prises par la gâchette de la fourche représentée sur la figure 2 en cas d'erreur de positionnement vertical de la fourche ;
- les figures 6 à 10 illustrent différentes étapes mises en oeuvre pour adapter une fourche conventionnelle afin de la rendre conforme à l'invention, dans un mode de réalisation préféré ;
- la figure 11 représente une position intermédiaire entre la position passive et la position active de la gâchette de la fourche représentée sur la figure 10 ;
- la figure 12 représente, en perspective, une gâchette pourvue de moyens facilitant son basculement ;
- la figure 13 représente, en perspective, un bras de fourche adapté pour recevoir une gâchette ; et
les figures 14a-14d représentent différents modes de réalisation de moyens anti-hameçonnage, en coupe médiane horizontale (figures 14a - 14c) ou verticale (figure 14d). Dans les différentes figures, des références identiques sont utilisées pour désigner des organes identiques ou analogues.

### Description détaillée

La figure 1 représente un chariot élévateur 10 comportant deux fourches 12 et 12' métalliques, montées sur un porte-charge 14 pouvant être déplacé verticalement le long d'un mât 16.

Les fourches 12 et 12' étant identiques, on ne décrit que la fourche 12.

La fourche 12, en forme de L, comporte une base 18 sensiblement verticale, fixée sur le porte-charge 14, et un bras de fourche 20 sensiblement horizontal, d'axe de bras B, dont l'extrémité libre, effilée, est pourvue d'une gâchette 22.

On se reporte à présent à la figure 2, représentant plus en détail cette extrémité libre, la gâchette étant en position passive.

La gâchette 22 est montée à rotation libre, autour d'un axe de rotation R, sur le bras de fourche 20. Elle comporte une partie distale 24 s'étendant depuis une extrémité distale 26 jusqu'au plan transversal passant par l'axe de rotation R, et une partie proximale 28 s'étendant depuis ledit plan transversal jusqu'à une extrémité proximale 30.

L'extrémité distale 26 constitue, dans la position passive, l'extrémité distale du bras de fourche.

La partie distale 24 comporte, successivement depuis l'extrémité distale 26, une portion effilée 32 favorisant l'introduction dans les entrées des palettes, une portion intermédiaire 34, présentant une section transversale identique à celle du bras de fourche 20, puis une portion de largeur réduite afin d'autoriser la rotation de la gâchette 22.

Dans le plan de coupe vertical médian du bras de fourche (incluant l'axe de bras B), la portion effilée présente, au niveau de l'extrémité distale 26, un profil arrondi favorisant le basculement de la gâchette dans le sens des aiguilles d'une montre en cas de poussée F_{R} selon l'axe de bras B et vers la base 18 de la fourche.

La partie proximale 28 présente la forme d'une plaque venant se loger dans un méplat 36 ménagé à l'extrémité du bras de fourche 20.

Toutes les dimensions sont déterminées de manière à ce que, dans la position passive, la gâchette s'étende dans le prolongement des faces supérieure 38, inférieure 40, latérale gauche 42 et latérale droite 44 du bras de fourche 20.

Sur la figure 2, l'épaisseur maximale, la largeur maximale et la longueur maximale de la gâchette 22 ont été référencées e, 1 et L, respectivement

La face supérieure 46 de la gâchette présente une surface supérieure à 10 cm².

Lors de l'utilisation de la fourche, la gâchette 22 se trouve, par défaut, dans la position passive de la figure 2.

En cas d'erreur de positionnement vertical de la fourche, le bras de fourche 20 n'est pas en regard de l'entrée E de la palette P, comme représenté sur la figure 3a. Lorsque le chariot avance vers la palette P (flèche F1), l'extrémité distale 26 de la gâchette 22 entre en contact avec la palette P puis, sous l'effet de la poussée F_{R} exercée par la palette P en réaction à l'avancement du chariot, parallèlement à l'axe de bras B, bascule dans le sens des aiguilles de montre (flèche F2). Le bras de levier b correspond à la distance entre le plan horizontal dans lequel s'étend l'axe de rotation R et l'axe horizontal de la poussée F_{R}. Le moment initial M_{R} exercé par poussée F_{R} est donc égal au produit de b par F_{R}. Sous l'effet de ce moment, la gâchette 22 bascule à mesure que le bras de fourche 20 poursuit son avancée vers la palette P. Si l'utilisateur du chariot 10 ne se rend pas compte du basculement de la gâchette 22, la rotation se poursuit jusqu'à la position active, représentée sur la figure 3b, dans laquelle la rotation de la gâchette est stoppée par butée sur le bras de fourche 20.

Dans cette position, la gâchette 22 s'étend sensiblement verticalement et présente une surface frontale, définie par sa face supérieure 46, qui lui permet de s'opposer efficacement à la poursuite de l'avancement du chariot 10. Cette opposition peut se traduire par un déplacement de la palette P ou, alternativement, par l'impossibilité d'avancer plus avant le chariot 10. L'utilisateur prend alors conscience de l'erreur de positionnement et recule le chariot 10 (flèche F3), comme représenté sur la figure 3c. Sous l'effet du contrepoids exercé par la partie proximale 28, la gâchette 22 retourne vers la position passive (flèche F4) à mesure que le chariot 10 recule. Le moment exercé par le poids de la partie proximale 28 est supérieure à celui exercé par la partie distale 24, de sorte que le retour en position passive est possible sans aucun apport extérieur d'énergie.

La rotation est stoppée dans la position passive par butée de la partie proximale 28 sur le méplat 36.

Après retour de la gâchette 22 dans la position passive, l'utilisateur peut immédiatement modifier la position verticale de la fourche et effectuer une nouvelle tentative.

Pour que l'erreur de positionnement puisse être détectée rapidement, un détecteur 50, par exemple électrique, peut être mis en oeuvre afin de détecter tout écartement de la gâchette 22 de la position passive. L'utilisateur, averti par exemple par un signal lumineux ou sonore, peut alors agir avant que la fourche n'ait commencé à pousser sur la palette P. Une détection au moyen d'un détecteur 50 permet également de modifier automatiquement le fonctionnement du chariot 10, par exemple en arrêtant immédiatement son avancement vers la palette P.

Le détecteur peut présenter la forme d'un interrupteur agencé de manière que le basculement de la gâchette provoque un changement de position de l'interrupteur.

Dans un mode de réalisation avantageux, il peut comprendre un marqueur 74, par exemple sous la forme d'une étiquette code à barres, d'un réflecteur photo électrique ou d'une puce RFID, comme représenté sur les figures 8 et 11, ce marqueur coopérant avec un lecteur 78 autorisant une lecture à distance, c'est-à-dire sans contact avec le marqueur.

Dans un mode de réalisation, par exemple tel que celui représenté sur la figure 8, le marqueur n'est pas exposé vers l'extérieur lorsque la gâchette 22 est dans la position passive, par exemple est disposé sur la face inférieure de la gâchette. Dans la position passive représentée sur la figure 9, ce marqueur est donc protégé.

Le lecteur 78, par exemple un lecteur code à barres, peut présenter un champ de lecture, généralement conique, dont l'axe s'étend sensiblement parallèlement au bras de fourche 20. Il peut être notamment disposé sur le porte-charge 14 ou sur la base 18 de la fourche. Dans un mode réalisation préféré, le marqueur est disposé sur la gâchette de manière à entrer dans le champ de lecture 76 du lecteur 78 lors du basculement de la gâchette depuis la position passive jusqu'à la position active. La détection peut avoir lieu lorsque la position active est atteinte ou dans une position intermédiaire entre la position passive et la position active, ce qui permet avantageusement d'arrêter l'avancement du chariot 10 avant même que la fourche n'ait commencé à pousser sur la palette P.

On décrit à présent un procédé permettant d'adapter une fourche 20 conventionnelle, comme représentée sur la figure 6, afin qu'elle puisse recevoir une gâchette. A cet effet, la partie terminale 60 de la fourche 20 peut être détachée, par exemple en sciant la fourche suivant un plan transversal P_{c} (figure 6). Un tube 62 peut alors être fixé, par exemple au moyen d'une soudure 64 sur le bras 20. Comme on le verra par la suite, le tube 62 est destiné à servir de palier pour la rotation de la gâchette (figure 7).

De préférence, comme représenté sur la figure 9, la gâchette 22 comporte un corps 65 et un rouleau 66 monté à rotation libre sur le corps 65 autour d'un axe R' sensiblement parallèle à l'axe R.

Le corps 65, représenté sur la figure 8, peut être, par exemple, découpé dans un profilé en U.

Le rouleau 66 s'étend sensiblement selon toute la largeur de la gâchette 22. L'axe R' est positionné de manière que le rouleau 66 puisse définir l'extrémité distale 26 de la gâchette 22.

La gâchette 22 est montée à rotation sur le tube 62 au moyen d'une tige 68 traversant de part en part la lumière du tube 62 et pénétrant dans des orifices 69 ménagés dans les joues latérales 70 et 72 du corps 65. Comme représenté sur la figure 10, l'axe R' est positionné sur le corps 65 de manière à ménager un bras de levier b permettant de créer un moment autour de l'axe R en cas de poussée Fᵣ.

Comme représenté sur la figure 11, en cas d'erreur de positionnement du bras de fourche 20, la poussée Fᵣ exercée par la palette P en réaction à l'avancement du chariot conduit au basculement de la gâchette (flèche F2), ce qui, comme expliqué précédemment, conduit à détecter rapidement l'erreur de positionnement. Dans ce mode de réalisation, le rouleau 66 peut rouler sur la palette P, ce qui facilite considérablement la rotation de la gâchette 22.

Par ailleurs, ce mode de réalisation présente l'avantage d'une grande simplicité de fabrication, notamment par l'utilisation d'un profilé en U pour le corps 65 de la gâchette.

La figure 12 représente, en perspective, le bras de fourche 20 dans le mode de réalisation représenté sur la figure 11.

En remplacement du rouleau 66, ou en complément du rouleau 66, la gâchette 22 peut comporter un ou plusieurs disques 73 montés à rotation libre sur la gâchette (voir figure 13b). L'utilisation de disques est particulièrement bien adaptée lorsque la partie distale de la gâchette 22 est effilée.

De préférence, l'extrémité de la gâchette comporte plusieurs axes portant des rouleaux et/ou des disques, par exemple sensiblement parallèles les uns aux autres et s'étendant de préférence perpendiculairement à l'axe longitudinal de la gâchette, comme représenté sur la figure 13b (axe 81₁ et 81₂).

L'épaisseur d'un disque 73 peut être, par exemple, inférieure à 3 cm, inférieure à 2 cm, voire inférieure à 1,5 cm et/ou supérieure à 0,5 cm, une épaisseur d'environ 1 cm étant bien adaptée. De préférence, on ajuste l'épaisseur d'un disque 73 et/ou d'un rouleau et/ou le nombre de disques à l'espace disponible. L'utilisation d'une série de disques identiques permet avantageusement, avec les mêmes disques, de s'adapter à différentes formes de la gâchette.

La gâchette 22 représentée sur la figure 13b peut être obtenue à partir d'une plaque découpée dans une tôle et présentant, par exemple, la forme représentée sur la figure 13a, les lignes de pliage étant référencées 79₁ à 79₅. La fabrication de la gâchette 22 est alors particulièrement rapide et peu coûteuse.

Par ailleurs, l'inventeur a constaté que le basculement de la gâchette peut provoquer sa solidarisation avec la palette P, ce phénomène étant appelé « hameçonnage ». Un hameçonnage peut en particulier se produire lorsque le bras de fourche est introduit normalement dans une entrée de la palette à manipuler et que la gâchette heurte une partie de la palette faisant anormalement saillie à travers cette entrée. La gâchette bascule alors lors de l'avancement du bras de fourche et son extrémité proximale 30 peut venir en prise avec la palette, empêchant un retour en position passive. L'utilisateur ne peut alors plus extraire la fourche sans entraîner la palette. Le recul du chariot élévateur peut ainsi déséquilibrer la palette.

Pour éviter ce risque, une fourche selon l'invention comporte de préférence des moyens anti-hameçonnage, c'est-à-dire des moyens permettant une désolidarisation de la gâchette et/ou d'un support de la gâchette, par exemple un fourreau, par rapport au bras de fourche en cas d'hameçonnage. De préférence, les moyens anti-hameçonnage sont conçus de manière qu'une traction exercée sur la gâchette, suivant l'axe de bras et vers l'extrémité distale de la gâchette, désolidarise la gâchette ou un support de gâchette (par exemple un fourreau) du bras de fourche. Par « désolidarisation », on entend un détachement de la gâchette et/ou du support de la gâchette de sorte que la gâchette ne soit plus montée rigidement sur le bras de fourche.

Pour éviter la chute de la gâchette, la fourche peut comporter des moyens de retenue de la gâchette en cas de désolidarisation, par exemple un câble reliant ladite gâchette et le bras de fourche.

Les moyens anti-hameçonnage peuvent comporter, par exemple, des moyens pour escamoter ou rompre, sous l'effet de ladite traction, un axe de rotation de la gâchette sur le bras de fourche.

Comme représenté sur la figure 14a, les moyens anti-hameçonnage peuvent comprendre des pions 68' montés élastiquement sur le bras de fourche 20 de manière à constituer l'axe de rotation de la gâchette. A cet effet, les pions 68' sont montés coulissants dans des logements 82 ménagés dans le bras de fourche 20. Des ressorts 84 s'opposent à l'escamotage des pions 68' dans le logement 82, leur raideur étant déterminée pour autoriser cet escamotage en cas de force de traction sur la gâchette correspondant à une situation d'hameçonnage.

En variante, comme représenté sur la figure 14b, les pions 68" de la gâchette définissant son axe de rotation peuvent être frangibles, et par exemple comporter une zone d'affaiblissement 86 apte à se rompre en cas de traction correspondant à un hameçonnage. La zone d'affaiblissement peut être également ménagée ailleurs qu'au niveau des pions 68", par exemple sur une partie du bras de fourche 20. La zone d'affaiblissement peut être également remplacée, par exemple, par des aimants ou des clips, ou tout autre moyen de fixation désactivable assurant, en l'absence d'hameçonnage, la fixation, sur le bras de fourche 20, de l'axe de rotation de la gâchette ou d'une pièce portant cet axe.

De préférence, les moyens anti-hameçonnage ne sont pas à usage unique et peuvent être réactivés, comme dans le mode de réalisation de la figure 12b ou en cas d'utilisation d'aimants, par exemple.

Dans le mode de réalisation de la figure 14c, la partie 88 du bras de fourche portant les pions 68"' de rotation de la gâchette est retenue sur le reste du bras de fourche 20 par un aimant 92 et/ou par une attache 94. Un fourreau 95 assure le positionnement de la partie 88.Les moyens anti-hameçonnage peuvent également comporter des moyens de solidarisation, par exemple un verrou, maintenant l'axe de rotation de la gâchette solidaire du bras de fourche en position passive et désactivable sous l'effet du basculement.

Comme représenté sur la figure 14d, la gâchette peut être montée à rotation sur un fourreau 96 fixé à l'extrémité du bras de fourche 20 par insertion d'un pion 98 de la gâchette 22. Le pion 98 est disposé sur la face de la gâchette en contact avec le fourreau 96 dans la position passive. Dans la position passive, le pion 98 traverse un orifice 100 ménagé dans le fourreau et pénètre dans un logement 102 du bras de fourche 20, empêchant ainsi tout déplacement du fourreau 96 le long du bras de fourche 20. En cas de basculement, comme représenté, le pion 98 sort du logement 102 et de l'orifice 100, permettant ainsi, en cas d'hameçonnage, un détachement du fourreau 96 du bras de fourche 20.

La figure 13c représente une variante du fourreau 96 de la figure 14d, adapté pour recevoir la gâchette représentée sur la figure 13b (obtenue à partir de la plaque représentée sur la figure 13a). Le fourreau 96' comporte un orifice 100' destiné à recevoir la languette 98' dans la position passive. Le fourreau 96' est monté sur un bras de fourche pourvu d'une rainure transversale, dans une position dans laquelle ladite rainure transversale s'étend sous l'orifice 100'. Dans la position passive, la languette 98' traverse l'orifice 100' et est insérée dans la rainure du bras de fourche.

De préférence, les moyens anti-hameçonnage ne sont activables que lorsque la gâchette n'est pas en position passive et qu'une traction, tendant à écarter la gâchette du bras de fourche, est exercée sur son axe de rotation.

La gâchette 22 peut être montée en rotation directement sur le bras de fourche 20 ou par l'intermédiaire d'un fourreau 96 ou 96'. Dans un mode de réalisation, l'utilisation d'un fourreau permet avantageusement un montage sur une fourche sans modification de celle-ci.

Les moyens de blocage du fourreau sur la fourche ne sont pas limitatifs. Dans un mode de réalisation, le fourreau peut être désolidarisé du bras de fourche en cas d'hameçonnage, comme dans le mode de réalisation de la figure 13c. L'amovibilité du fourreau lors d'une situation d'hameçonnage est notamment avantageuse lorsque la gâchette ne peut pas être désolidarisée du fourreau.

De préférence, les moyens de fixation du fourreau sur le bras de fourche sont désolidarisables en cas d'hameçonnage, comme dans le mode de réalisation des figures 13b et 13c décrit ci-dessus.

Des moyens de fixation désactivables pouvant être mis en oeuvre pour fixer le fourreau sur le bras de fourche comprennent notamment des moyens de friction, par exemple une matière élastomère, une lame-ressort ou une rondelle Belleville, par exemple montés à l'intérieur du fourreau, en particulier dans un renfoncement de la paroi du fourreau.

De préférence, le fourreau est agencé pour éviter toute traction tendant à le désolidariser en dehors d'une situation d'hameçonnage. En particulier, l'épaisseur des parois du fourreau peut être progressivement réduite vers l'arrière du fourreau, c'est-à-dire vers la base 18 de la fourche 12. La longueur du fourreau peut être également adaptée afin que le fourreau s'étende sensiblement sur toute la longueur du bras de fourche 20.

De préférence, les moyens de fixation du fourreau (ou plus généralement du support de gâchette) sur le bras de fourche ne nécessitent pas de modification de la fourche.

Bien entendu, l'invention n'est pas limitée aux modes de réalisation décrits et représentés, fournir à titre d'exemples.

En particulier, une fourche selon l'invention n'est pas exclusivement destinée à la manipulation d'une palette et pourrait être utilisée dans toutes les applications dans lesquelles un engin de manutention est classiquement utilisé, par exemple pour soulever des fûts ou des sacs. Cependant, une fourche selon l'invention est mal adaptée pour être insérée sous une charge qui ne serait pas pourvue de logements adaptés pour recevoir les bras de fourche. Une telle insertion, en force, tendrait en effet à provoquer un basculement de la gâchette, s'opposant à ladite insertion.

De plus, la forme de la gâchette n'est pas limitée à la forme représentée sur la figure 2.

La gâchette pourrait par exemple prendre la forme d'une tige ou d'un rouleau (comme représenté sur la figure 4) de préférence à rotation sur le bras de fourche autour d'un axe de rotation R sensiblement perpendiculaire à l'axe de bras B. La forme de la gâchette doit cependant être adaptée pour s'assurer qu'elle entre en rotation sous l'effet d'une poussée selon l'axe de bras, c'est-à-dire qu'il existe un bras de levier b non nul.

Avec une gâchette de petites dimensions comme un rouleau, le bras de fourche comporte de préférence un détecteur 50 de changement de position.

La gâchette 22 peut être configurée de manière à basculer dans le sens inverse des aiguilles d'une montre en cas de poussée, selon l'axe de bras B, comme représenté sur la figure 5. De préférence, l'écart angulaire α entre les positions passive et active est inférieur à 90°.

Avantageusement, la gâchette 22 peut aussi revenir dans la position passive sous l'effet de son propre poids. De plus, la modification du bras de fourche 20 peut être limitée. En particulier, aucun méplat n'est à prévoir. En outre, la gâchette peut ne s'étendre que sur une portion très réduite de la longueur totale de la fourche. Enfin, dans la position passive, la gâchette peut supporter une charge, par exemple servir au transport d'une palette.

Dans un mode de réalisation, une fourche selon l'invention comporte des moyens pour régler la poussée minimale nécessaire pour provoquer le basculement de la gâchette (lorsque cette poussée est exercée sur l'extrémité distale de gâchette suivant l'axe de bras et vers le bras de fourche).

Cette poussée minimale peut être par exemple réglée en ajustant les frottements résultant de la rotation de la gâchette sur le bras de fourche, par exemple, dans le mode de réalisation de la figure 8, en rendant plus ou moins serré le montage de la tige 68 dans les orifices 69.

La fourche comporte de préférence des moyens pour modifier ces frottements, par exemple une vis vissée sur la gâchette et dont une extrémité vient prendre appui sur l'axe de rotation de la gâchette sur le bras de fourche.

Les moyens pour ajuster la poussée minimale de basculement peuvent également comprendre un doigt d'indexage, par exemple, un pion monté élastiquement sur la gâchette et venant prendre appui élastiquement sur le bras de fourche de manière à empêcher le basculement tant que la poussée est inférieure à la poussée minimale de basculement. Le pion peut être par exemple, dans la position passive, poussé au moyen d'un ressort dans un trou ménagé sur une face latérale du bras de fourche, la pression exercée par le ressort étant insuffisante pour maintenir le pion dans ce trou lorsque la poussée dépasse la poussée minimale de basculement.

D'autres moyens pour déterminer la poussée minimale de basculement peuvent être envisagés, par exemple un clips désactivable lorsque la poussée dépasse la poussée minimale de basculement.

La poussée minimale de basculement peut être en particulier déterminée de manière à ce que le bras de fourche puisse être utilisé pour percer des films plastiques sans basculement de la gâchette.Le nombre et la forme du rouleau 66 ou des disques 73 ne sont pas limitatifs.

Bien entendu, les différents modes de réalisation décrits et représentés pourraient être combinés.

De plus, la description détaillée concerne principalement un chariot élévateur, mais l'invention s'étend également à tout autre engin de manutention pourvu d'une fourche selon l'invention.

## Revendications

1. Fourche pour engin de manutention comportant :
- un bras de fourche (20) s'étendant selon un axe de bras (B), et
- une gâchette (22) montée mobile à rotation sur ledit bras de fourche entre des positions passive et active, la gâchette comportant une extrémité distale (26) de gâchette définissant, dans la position passive, une extrémité distale de ladite fourche, et **caractérisé en ce que** la gâchette est configurée de manière qu'une poussée (F_{R}) exercée sur ladite extrémité distale de gâchette, suivant l'axe de bras (B) et vers ledit bras de fourche, provoque un basculement de ladite gâchette depuis la position passive jusqu'à la position active.

2. Fourche selon la revendication précédente, dans laquelle la surface de la projection normale de la gâchette suivant l'axe de bras dans la position active est au moins deux fois supérieure à la surface de ladite projection normale dans la position passive.

3. Fourche selon la revendication précédente, dans laquelle la surface de la projection normale de la gâchette suivant l'axe de bras dans la position active est au moins dix fois supérieure à la surface de ladite projection normale dans la position passive.

4. Fourche selon l'une quelconque des revendications précédentes, dans laquelle la gâchette comporte une face (46) dont la surface est supérieure à 10 cm² et qui, dans la position active, défmit une surface frontale à l'extrémité distale du bras de fourche.

5. Fourche selon l'une quelconque des revendications précédentes, configurée de manière qu'une poussée (F_{R}) supérieure à 100 N exercée sur ladite extrémité distale de gâchette, suivant l'axe de bras (B) et vers ledit bras de fourche, est suffisante pour provoquer ledit basculement.

6. Fourche selon l'une quelconque des revendications précédentes, dans laquelle la gâchette comporte une partie distale (24) s'étendant depuis l'extrémité distale de la gâchette jusqu'à l'axe de rotation (R) de la gâchette sur le bras de fourche, ladite extrémité distale de la gâchette s'étendant dans le prolongement du bras de fourche.

7. Fourche selon l'une quelconque des revendications précédentes, dans laquelle la gâchette comporte une partie distale (24) s'étendant depuis l'extrémité distale de la gâchette jusqu'à l'axe de rotation (R) de la gâchette sur le bras de fourche, et une partie proximale (28) s'étendant depuis ledit axe de rotation (R) jusqu'à une extrémité proximale (30) de la gâchette, ladite partie proximale formant un contrepoids générant un moment de rappel vers la position passive supérieur au moment généré par le poids de la partie distale de la gâchette.

8. Fourche selon l'une quelconque des revendications précédentes, dans laquelle la gâchette est maintenue en position passive en l'absence de ladite poussée par friction et/ou électromagnétisme et/ou au moyen d'une attache ou d'un lien et/ou par collage et/ou par son poids ou par un contrepoids et/ou par un organe élastique.

9. Fourche selon l'une quelconque des revendications précédentes, comportant des butées empêchant la poursuite de la rotation de la gâchette au-delà des positions passive et active.

10. Fourche selon l'une quelconque des revendications précédentes, ne comportant aucun organe électrique.

11. Fourche selon l'une quelconque des revendications précédentes, dans laquelle ladite gâchette comporte un corps (65) et un rouleau (66) monté à rotation libre sur ledit corps (65), ledit rouleau (66) définissant l'extrémité distale (26) de ladite fourche.

12. Fourche selon l'une quelconque des revendications précédentes, comportant des moyens pour désolidariser la gâchette du bras de fourche lorsqu'une traction tendant à écarter la gâchette du bras de fourche est exercée, suivant l'axe de bras (B), sur la gâchette alors que la gâchette n'est pas en position passive.

13. Fourche selon l'une quelconque des revendications précédentes, comportant des moyens pour régler la valeur minimale de ladite poussée nécessaire audit basculement.

14. Fourche selon l'une quelconque des revendications précédentes, comportant un lecteur apte à lire à distance un marqueur rendu lisible par ledit lecteur lors dudit basculement.

15. Engin de manutention comportant au moins une fourche selon l'une quelconque des revendications précédentes.

16. Procédé de détection d'une erreur de positionnement vertical d'un bras de fourche d'un engin de manutention, procédé dans lequel on détecte un changement de position d'une gâchette montée à l'extrémité libre dudit bras de fourche, mobile à rotation par rapport audit bras de fourche et apte à basculer sous l'effet d'une poussée exercée suivant l'axe dudit bras de fourche vers l'arrière de l'engin de manutention.

## Patentansprüche

1. Gabel für ein Flurförderzeug, welche aufweist:
- einen Gabelarm (20), der sich entlang einer Armachse (B) erstreckt, und
- einen Hebel (22), der an dem Gabelarm drehbeweglich zwischen einer passiven und einer aktiven Position angebracht ist, wobei der Hebel ein distales Hebelende (26) aufweist, das in der passiven Position ein distales Ende der Gabel definiert, und **dadurch gekennzeichnet, dass** der Hebel derart ausgebildet ist, dass ein Schub (F_{R}), der auf das distale Hebelende entlang der Armachse (B) und zu dem Gabelarm hin ausgeübt wird, ein Kippen des Hebels aus der passiven Position bis in die aktive Position hervorruft.

2. Gabel nach dem vorhergehenden Anspruch, wobei die Fläche der Normalprojektion des Hebels entlang der Armachse in der aktiven Position mindestens doppelt so groß wie die Fläche dieser Normalprojektion in der passiven Position ist.

3. Gabel nach dem vorhergehenden Anspruch, wobei die Fläche der Normalprojektion des Hebels entlang der Armachse in der aktiven Position mindestens zehnmal so groß wie die Fläche dieser Normalprojektion in der passiven Position ist.

4. Gabel nach einem der vorhergehenden Ansprüche, wobei der Hebel eine Seite (46) aufweist, deren Fläche größer als 10 cm² ist und die in der aktiven Position eine Vorderfläche an dem distalen Ende des Gabelarmes definiert.

5. Gabel nach einem der vorhergehenden Ansprüche, die derart ausgebildet ist, dass ein Schub (F_{R}) von mehr als 100 N, der auf das distale Hebelende entlang der Armachse (B) und zu dem Gabelarm hin ausgeübt wird, ausreichend ist, um das Kippen hervorzurufen.

6. Gabel nach einem der vorhergehenden Ansprüche, wobei der Hebel einen distalen Teil (24) aufweist, der sich von dem distalen Ende des Hebels bis zu der Drehachse (R) des Hebels an dem Gabelarm erstreckt, wobei sich das distale Ende des Hebels in der Verlängerung des Gabelarmes erstreckt.

7. Gabel nach einem der vorhergehenden Ansprüche, wobei der Hebel einen distalen Teil (24) aufweist, der sich von dem distalen Ende des Hebels bis zu der Drehachse (R) des Hebels an dem Gabelarm erstreckt, und einen proximalen Teil (28), der sich von der Drehachse (R) bis zu einem proximalen Ende (30) des Hebels erstreckt, wobei der proximale Teil ein Gegengewicht bildet, das ein Rückholmoment in die passive Position erzeugt, welches größer als das Moment ist, das von dem Gewicht des distalen Teils des Hebels erzeugt wird.

8. Gabel nach einem der vorhergehenden Ansprüche, wobei der Hebel bei Nichtvorhandensein des Schubs durch Reibung und/oder Elektromagnetismus und/oder mittels einer Halterung oder eines Verbindungsstücks und/oder durch Kleben und/oder durch sein Gewicht oder durch ein Gegengewicht und/oder durch ein elastisches Element in der passiven Position gehalten wird.

9. Gabel nach einem der vorhergehenden Ansprüche, welche Anschläge aufweist, welche die Fortsetzung der Drehung des Hebels über die passive und die aktive Position hinaus verhindern.

10. Gabel nach einem der vorhergehenden Ansprüche, welche kein elektrisches Element aufweist.

11. Gabel nach einem der vorhergehenden Ansprüche, wobei der Hebel einen Körper (65) und eine Walze (66), die frei drehbar an dem Körper (65) angebracht ist, aufweist, wobei die Walze (66) das distale Ende (26) der Gabel definiert.

12. Gabel nach einem der vorhergehenden Ansprüche, welche Mittel aufweist, um den Hebel von dem Gabelarm zu trennen, wenn ein Zug, der bestrebt ist, den Hebel von dem Gabelarm zu entfernen, entlang der Armachse (B) auf den Hebel ausgeübt wird, während sich der Hebel nicht in der passiven Position befindet.

13. Gabel nach einem der vorhergehenden Ansprüche, welche Mittel aufweist, um den minimalen Wert des Schubs zu regeln, der für das Kippen erforderlich ist.

14. Gabel nach einem der vorhergehenden Ansprüche, welche eine Lesevorrichtung aufweist, die geeignet ist, aus der Ferne eine Markierung zu lesen, die durch die Lesevorrichtung während des Kippens lesbar gemacht wird.

15. Flurförderzeug, welches mindestens eine Gabel nach einem der vorhergehenden Ansprüche aufweist.

16. Verfahren zur Erkennung eines vertikalen Positionierfehlers eines Gabelarmes eines Flurförderzeugs, wobei bei diesem Verfahren eine Positionsänderung eines an dem freien Ende des Gabelarmes angebrachten Hebels erkannt wird, der drehbeweglich bezüglich des Gabelarmes ist und geeignet ist, unter der Wirkung eines Schubs, der entlang der Achse des Gabelarmes zum hinteren Ende des Flurförderzeugs hin ausgeübt wird, zu kippen.

## Claims

1. A fork for handling equipment comprising:
- a fork arm (20) extending along an arm axis (B), and
- a trigger (22) mounted so as to be movable in rotation on the said fork arm between passive and active positions, the trigger comprising a distal trigger end (26) defining in the passive position a distal end of the said fork, and **characterized in that** the trigger is configured such that a thrust (F_{R}) exerted on the said distal trigger end, along the arm axis (B) and towards the said fork arm, causes a tilting of the said trigger from the passive position to the active position.

2. The fork according to the preceding claim, in which the surface area of the normal projection of the trigger along the arm axis in the active position is at least two times greater than the surface area of the normal projection in the passive position.

3. The fork according to the preceding claim, in which the surface area of the normal projection of the trigger along the arm axis in the active position is at least ten times greater than the surface area of the said normal projection in the passive position.

4. The fork according to any one of the preceding claims, in which the trigger comprises a face (46), the surface area of which is greater than 10 cm² and which, in the active position, defines a frontal surface area at the distal end of the fork arm.

5. The fork according to any one of the preceding claims, configured such that a thrust (F_{R}) greater than 100 N exerted on the said distal trigger end, along the arm axis (B) and towards the said fork arm, is sufficient to bring about the said tilting.

6. The fork according to any one of the preceding claims, in which the trigger comprises a distal part (24) extending from the distal end of the trigger to the rotation axis (R) of the trigger on the fork arm, the said distal end of the trigger extending in the extension of the fork arm.

7. The fork according to any one of the preceding claims, in which the trigger comprises a distal part (24) extending from the distal end of the trigger to the rotation axis (R) of the trigger on the fork arm, and a proximal part (28) extending from the said rotation axis (R) to a proximal end (30) of the trigger, the said proximal part forming a counterweight generating a restoring moment towards the passive position greater than the moment generated by the weight of the distal part of the trigger.

8. The fork according to any one of the preceding claims, in which the trigger is held in passive position in the absence of the said thrust by friction and/or electromagnetism and/or by means of an attachment or a link and/or by adhesive bonding and/or by its weight or by a counterweight and/or by an elastic member.

9. The fork according to any one of the preceding claims, comprising stops preventing the proceeding of the rotation of the trigger beyond the passive and active positions.

10. The fork according to any one of the preceding claims, not comprising any electrical member.

11. The fork according to any one of the preceding claims, in which the said trigger comprises a body (65) and a roller (66) mounted so as to rotate freely on the said body (65), the said roller (66) defining the distal end (26) of the said fork.

12. The fork according to any one of the preceding claims, comprising means for freeing the trigger from the fork arm when a traction tending to move the trigger away from the fork arm is exerted, along the arm axis (B), on the trigger when the trigger is not in passive position.

13. The fork according to any one of the preceding claims, comprising means for regulating the minimum value of the said thrust necessary for the said tilting.

14. The fork according to any one of the preceding claims, comprising a reader able to read from a distance a marker made legible by the said reader at the time of the said tilting.

15. Handling equipment comprising at least one fork according to any one of the preceding claims.

16. A method for detecting a vertical positioning error of a fork arm of handling equipment, in which method a change of position is detected of a trigger mounted at the free end of the said fork arm, movable in rotation with respect to the said fork arm and able to tilt under the effect of a thrust exerted along the axis of the said fork arm towards the rear of the handling equipment.
